# EUROPÄISCHE PATENTSCHRIFT

(11) **EP 2 385 882 B1**
(45) Veröffentlichungstag und Bekanntmachung des Hinweises auf die Patenterteilung: **25.04.2012**
(21) Anmeldenummer: 09774636.6
(22) Anmeldetag: 10.12.2009
(51) Int. Cl.: B21B 35/14

(54) **WALZENANTRIEB UND WALZGERÜST MIT EINEM SOLCHEN**
ROLL DRIVE AND ROLL STAND HAVING SUCH A ROLL DRIVE
ENTRAÎNEMENT DE CYLINDRES ET CAGE DE LAMINOIR ÉQUIPÉE D'UN TEL ENTRAÎNEMENT

(30) Priorität: 30.06.2009 DE 102009031324
(43) Veröffentlichungstag der Anmeldung: 16.11.2011
(73) Patentinhaber: Voith Patent GmbH, 89522 Heidenheim (DE)
(72) Erfinder: BUCHEGGER, Rudolf, 4490 Sankt Florian (AT)
(74) Vertreter: Schmidt, Sven Hendrik
(86) Internationale Anmeldenummer: PCT/EP2009/008818
(87) Internationale Veröffentlichungsnummer: WO 2011/000397

(56) Entgegenhaltungen:
- EP-B2- 0 822 872
- DE-A1- 1 602 160
- DE-A1- 2 454 036
- DE-B- 1 206 836
- JP-A- 60 037 205
- JP-A- 61 193 711

## Beschreibung

Die Erfindung betrifft einen Walzenantrieb gemäß dem Oberbegriff des Patentanspruchs 1 und ein Walzgerüst gemäß dem Oberbegriff des Patentanspruchs 15.

Gattungsgemäße Walzenantriebe mit einer Gelenkwelle der dargestellten Art in jedem Antriebsstrang sind dem Fachmann seit langem bekannt. Beispielsweise beschreibt die JP-60-037205 ein Walzgerüst mit einer oberen und einer unteren Walze, die jeweils einen unabhängigen Antrieb in Form eines Antriebsmotors aufweisen. In jedem Antriebsstrang ist, beginnend am jeweiligen Walzenzapfen, zunächst eine Zahnkupplung angeordnet, gefolgt - in Richtung des Antriebsmotors - von einer Verbindungswelle, die in einem Radiallager gelagert ist, gefolgt von einer Kreuzgelenkwelle, bevor dann der Antriebsmotor unmittelbar oder mittelbar über eine weitere Verbindungswelle am walzenfernen Ende der Kreuzgelenkwelle angeschlossen ist. Das Radiallager der Verbindungswelle zwischen der Zahnkupplung und der Kreuzgelenkwelle ist derart ausgeführt, dass die Verbindungswelle an zwei Stellen und insgesamt zentriert mittels eines verhältnismäßig großen und axial langen Lagers gehalten wird. Obwohl diese Lagerung ein gemeinsames äußeres Abstützteil aufweist, sind somit pro Verbindungswelle zwei Radialwälzlager vorgesehen.

Ein Walzwerk mit einem Walzenantrieb gemäß dem Oberbegriff von Anspruch 1 wird in der Auslegeschrift DE 24 54 036 A2 offenbart. Jeder Walzenantrieb weist eine Gelenkwelle, hier als Gelenkspindeln bezeichnet, auf, die auf der einen Seite über eine nicht näher dargestellte Kupplung mit der Walze und auf der anderen, walzenfernen Seite über eine Kupplung mit axialem Längenausgleich mit der Motorwelle verbunden ist. Um einen unterschiedlichen axialen Abstand der Antriebsmotoren zu ermöglichen, ist bei der oberen Walze zwischen der an der Motorwelle angeschlossenen Kupplung mit Längenausgleich und dem walzenfernen Ende der Gelenkwelle eine Zwischenwelle und eine weitere Kupplung, die Längsverschiebungen zulässt, vorgesehen. Die Mittelteile der Gelenkspindeln sind über seitlich angeordnete Tragbalken, auf denen die Gelenkspindeln in jeweils zwei Lagerstellen gelagert sind, abgestützt. Auf der einen Seite sind die Tragbalken mit hydraulischen Abstützungen verbunden, während sie auf der anderen Seite in Lagerböcken gelagert sind. Zusammengenommen sind die Mittelteile demnach wieder mit zwei Lagern jedoch mittig ausbalanciert gelagert.

Ferner beschreibt das europäische Patent EP 0 822 872 B2 ein Walzgerüst mit zwei einen Walzspalt bildenden Walzen, die über Antriebsspindeln von jeweils eigenen Antriebsmotoren antreibbar sind. Dabei ist für jede Walze jeweils ein Antriebsstrang mit jeweils einer Zahnkupplung kombiniert mit einer weiteren Gelenkkupplung vorgesehen, wobei die Zahnkupplung sich unmittelbar am Antriebszapfen der Walze anschließt und einen axialen Längenausgleich ermöglicht. Der Walzenantrieb weist jedoch erheblich dadurch von den zuvor genannten gattungsgemäßen Antriebssträngen ab, dass lediglich ein einziger Antriebsstrang je Walzenpaar eine Gelenkkupplung mit zwei eine größere Winkelabweichung zulassenden Gelenken aufweist, wohingegen sich die andere Antriebsspindel als einteilige Zahnspindel von der Zahnkupplung bis zu einer an der Antriebswelle des Motors angeordneten, winkelige Wellenverlagerungen zulassenden Kupplung, vorzugsweise ebenfalls Zahnkupplung, erstreckt. Während die Zahnkupplungen jeweils eine Winkelstellung im Bereich zwischen 0,5 und 1,5 Grad, vorzugsweise eine Winkelstellung von etwa 0,8 Grad zulassen, lassen Gelenkwellen, wie sie gattungsgemäß in jedem Antriebsstrang zu jeder Walze vorgesehen werden, Winkelverlagerungen deutlich über diesen Bereich hinaus, beispielsweise von mehr als 5 Grad, 10 Grad oder sogar 20 Grad, zu.

Allen genannten Walzenantrieben ist gemeinsam, dass die Biegekräfte, die auf den Antriebszapfen einer Walze sowie auf die Elemente im Antriebsstrang einwirken, je nach Abstützung durch Radiallager eine mehr oder minder starke Dimensionierung einzelner Bauteile erforderlich machen. Beim gattungsgemäßen Einsatz von Gelenkwellen mit zwei Gelenken, die jeweils eine größere Winkelabweichung zulassen, ist ferner der Kardanfehler zu berücksichtigen, aus welchem mit zunehmenden Beugungswinkeln zunehmend höhere Kräfte auf die Anschlussteile wirken. Ferner führt der Einsatz vergleichsweise massiver Gelenkwellen, um große Drehmomente übertragen zu können, zu einem großen Gelenkwellengewicht, das wiederum zu vergleichsweise großen Kräften, die auf die Anschlussteile der Gelenkwelle wirken, führt.

Der vorliegenden Erfindung liegt die Aufgabe zugrunde, einen Walzenantrieb und ein Walzgerüst mit einem solchen Walzenantrieb anzugeben, bei welchem trotz einer geringen Anzahl von Radiallagern eine optimale Verteilung der Biegekräfte, Gewichtskräfte und der Kräfte aus dem Kardanfehler erreicht wird und alle im Antriebsstrang vorgesehenen Bauteile verhältnismäßig schlank ausgeführt werden können.

Die erfindungsgemäße Aufgabe wird durch einen Walzenantrieb mit den Merkmalen von Anspruch 1 gelöst. Im Anspruch 15 ist ein erfindungsgemäßes Walzgerüst angegeben. Die abhängigen Ansprüche beschreiben vorteilhafte und besonders zweckmäßige Ausgestaltungen der Erfindung.

Der erfindungsgemäße Walzenantrieb geht aus von einer Vielzahl von Antriebssträngen, zumindest zwei Antriebssträngen, zur Übertragung von Antriebsleistung von je einem Antriebsmotor auf je eine Walze. Alternativ ist es auch möglich, die beiden Antriebsstränge oder die Vielzahl von Antriebssträngen durch einen oder mehrere gemeinsame Antriebsmotoren antreiben zu lassen oder je Antriebsstrang mehrere Antriebsmotoren vorzusehen. Bei dem Antrieb der Gelenkwellen durch einen gemeinsamen Motor können die Gelenkwellen.über ein sogenanntes Kammwalzgetriebe angetrieben werden, welches das Motordrehmoment gleichzeitig auf die erste und die zweite, insbesondere auf eine obere und untere Gelenkwelle aufteilt.

In jedem Antriebsstrang ist jeweils eine Gelenkwelle vorgesehen, umfassend ein erstes, eine größere Winkelabweichung zulassendes Gelenk, und ein zweites, eine größere Winkelabweichung zulassendes Gelenk. Demnach handelt es sich bei den Gelenken nicht um Kupplungen oder Zahnkupplungen, die nur die kleinen Winkelabweichungen gemäß der Beschreibungseinleitung zulassen. Vielmehr sind Winkelabweichungen von mehr als 5 Grad, insbesondere von mehr als 10 Grad zwischen den beiden Endteilen der Gelenkwelle, insbesondere sogar zwischen jedem Endteil und dem Mittelteil der Gelenkwelle möglich.

Ein walzenferner Endteil jeder Gelenkwelle ist jeweils einem der Antriebsmotoren oder dem gemeinsamen Antriebsmotor zugeordnet und wird von diesem angetrieben. Hierfür kann der walzenferne Endteil unmittelbar an einer Antriebswelle des Antriebsmotors angeschlossen sein oder unter Zwischenschaltung einer oder mehrerer Verbindungswellen oder dergleichen.

Ein walzennaher Endteil jeder Gelenkwelle ist jeweils einer der Walzen zugeordnet, um diese anzutreiben.

Wie bei Gelenkwellen üblich, sind die beiden Endteile - also der walzennahe Endteil und der walzenferne Endteil - jeder Gelenkwelle über die beiden Gelenke und einen die beiden Gelenke verbindenden Mittelteil miteinander verbunden. Der Mittelteil ist insbesondere ohne Längenausgleich ausgeführt, das heißt, er weist vorteilhaft eine feste axiale Länge auf. Die beiden Mittelteile der beiden Gelenkwellen der verschiedenen Antriebsstränge können gemäß einer Ausführungsform mit einer unterschiedlichen axialen Länge ausgeführt sein. Die Gelenke selbst können beispielsweise als Kreuzgelenk oder auch als andere, eine entsprechende Winkelabweichung zulassende Gelenkkupplung, beispielsweise Flachzapfenkupplung, ausgeführt sein.

Erfindungsgemäß sind die beiden walzennahen Endteile jeder Gelenkwelle jeweils an einer Zahnkupplung mit Längenausgleich angeschlossen, wobei die Zahnkupplung mit Längenausgleich zum koaxialen oder im Wesentlichen koaxialen Anschluss an einen Antriebszapfen einer der Walzen bestimmt ist. Der Anschluss kann dabei ein unmittelbarer oder mittelbarer sein. Vorteilhaft ist jedoch eine Kupplungshälfte der Zahnkupplung, beispielsweise in Form einer Hülse oder eines Zapfens, unmittelbar am Antriebszapfen der Walze angeschlossen, beispielsweise den Antriebszapfen drehfest umschließend oder in den Antriebszapfen in einer Triebverbindung eingreifend.

Die Zahnkupplung weist erfindungsgemäß zwei in Längsrichtung zueinander verschiebbare, über einen verzahnten Eingriff miteinander in einer Triebverbindung stehende Kupplungshälften auf, wobei der verzahnte Eingriff vorteilhaft durch ein Verzahnungspaar gebildet wird, von welchen zumindest eine Verzahnung ballig ausgeführt ist, um ein besonders leichtes Ineinandergleiten und Ineinandereinbringen zu ermöglichen beziehungsweise eine vergleichsweise geringe Winkelabweichung zwischen den beiden Kupplungshälften, insbesondere im Bereich von 0,4 Grad, oder im Bereich der Winkelabweichung, die in der Beschreibungseinleitung für eine Zahnkupplung genannt wurde, zu ermöglichen.

Um nun die optimale Lagerung des Walzenantriebs im Hinblick auf die eingeleiteten Gewichtskräfte, Biegekräfte und Kräfte aus dem Kardanfehler zu erreichen, ist jede Gelenkwelle und jede Zahnkupplung über jeweils ein gemeinsames Radiallager, das unmittelbar am oder neben dem Gelenk zwischen dem Mittelteil und dem walzennahen Endteil der Gelenkwelle positioniert ist, abgestützt.

Von Vorteil ist der Mittelteil jeder Gelenkwelle frei von einem Radiallager und/oder frei von jeglichem Wellenlager, das entfernt von jenem Gelenk zwischen dem Mittelteil und dem walzennahen Endteil angeordnet ist. Insbesondere ist kein Lager im Bereich der axialen Mitte und/oder am walzenfernen Ende des Mittelteils der Gelenkwelle vorgesehen, oder eine Lagerabstützung an beiden axialen Enden des Mittelteils, die zu einer gemeinsamen Mittelteilabstützung zusammengeführt sind, wie dies gemäß dem Stand der Technik üblich ist.

Gemäß einer besonders günstigen Ausführungsform der Erfindung ist das gemeinsame Radiallager der Gelenkwelle und der Zahnkupplung auf der Seite des Mittelteils der Gelenkwelle unmittelbar neben dem betreffenden Gelenk angeordnet, sodass es den Mittelteil der Gelenkwelle umschließt. Hierdurch kann eine besonders günstige Längenaufteilung bezogen auf den Endteil der Gelenkwelle zusammen mit der Zahnkupplung und den Gelenkwellenmittelteil erreicht werden. Der Mittelteil kann vergleichsweise länger ausgeführt werden, was zu kleineren Beugungswinkeln in der Gelenkwelle führt. Der Endteil zusammen mit der Zahnkupplung kann kürzer ausgeführt werden, was zu kleineren Biegemomenten, die durch den Antriebsstrang auf den Antriebszapfen der Walze ausgeübt werden, führt. Ein weiterer Vorteil liegt darin, dass aufgrund des größeren Abstandes zwischen den Längsachsen der Mittelteile im Vergleich zu dem Abstand zwischen den Längsachsen der Zahnkupplungen beider Walzen, insbesondere einer oberen Walze und einer unteren Walze, die gemeinsam den Walzspalt ausbilden, das Radiallager mit einem größeren Außendurchmesser ausgeführt werden kann, wodurch insbesondere dessen Außenring robuster ausgeführt werden kann. Auch ist es möglich, die Lagerschnittstelle, das heißt die Schnittstelle zwischen umlaufendem und stehendem Teil des Lagers, in welcher insbesondere Wälzkörper, beispielsweise in Form von Zylinderrollen, positioniert sind, auf einen vergleichsweise größeren Durchmesser zu positionieren, wodurch die mögliche Kraftaufnahme erhöht wird.

Das Radiallager kann vorteilhaft gelenkig aufgehängt sein, um Winkelbewegungen des Mittelteils auszugleichen.

Ein Hebemechanismus für das Radiallager, insbesondere gemeinsam für die Radiallager beider Gelenkwellen kann vorteilhaft derart ausgeführt sein, dass dieser mit einer Bewegung einer der beiden den Walzspalt bildenden Walzen, insbesondere der Arbeitswalze beispielsweise in Axialrichtung, synchronisiert ist, um stets einen kleinen Beugewinkel, insbesondere gleichbleibenden Beugewinkel, an den Zahnkupplungen zu gewährleisten.

Ferner ist es möglich, die Zahnkupplung frei von einem eigenen Radiallager auszuführen, sodass die beiden Kupplungshälften nur durch den Antriebszapfen der Walze und die Gelenkwelle beziehungsweise deren walzennahen Endteils getragen werden.

Die beiden einem Walzenpaar, das den Walzspalt ausbildet, zugeordneten Zahnkupplungen können verschiedene axiale Längen relativ zueinander aufweisen. Insgesamt können beide Zahnkupplungen vergleichsweise kurz ausgeführt sein, obwohl sie einen axialen Längenausgleich ermöglichen. So ist es nämlich nicht notwendig, für diesen Längenausgleich eine axiale Strecke in den Zahnkupplungen vorzusehen, die eine Kollision mit einem ortsfesten Radiallager verhindert.

Um ein Herunterrutschen oder Herausrutschen der Zahnkupplung von dem Antriebszapfen oder aus dem Antriebszapfen der Walze zu verhindern, kann eine Anpressvorrichtung vorgesehen sein, welche zumindest die walzenseitige Kupplungshälfte oder beide Kupplungshälften der Zahnkupplung in Axialrichtung in Richtung der Walze beziehungsweise des Antriebszapfens drückt. Diese Anpressvorrichtung ist jedoch nicht mit dem erfindungsgemäß vorgesehenen Radiallager zu verwechseln, welches erhebliche Radialkräfte aufnehmen kann.

Besonders vorteilhaft erstreckt sich die Verzahnung einer der beiden Kupplungshälften in dem verzahnten Eingriff über ein Vielfaches der Verzahnung der anderen Kupplungshälfte. Beispielsweise erstreckt sich eine Innenverzahnung über ein Vielfaches in Richtung der Längsachse einer Außenverzahnung oder umgekehrt.

Ein erfindungsgemäßes Walzgerüst weist mindestens zwei einen Walzspalt bildende Walzen auf, die von zwei Antriebsmotoren über einen Walzenantrieb angetrieben werden, der gemäß des erfindungsgemäßen Walzenantriebs ausgeführt ist. Wenigstens eine Walze des Walzenpaars ist vorteilhaft in Axialrichtung wahlweise relativ zu der anderen Walze verlagerbar, um die Form des Walzspaltes in Zusammenarbeit mit einer entsprechend gestalteten Walzenoberfläche zu variieren, insbesondere den axialen Endbereich des Walzspaltes. Dies ist dem Fachmann jedoch bei Walzwerken, insbesondere zur Herstellung von Stahlblechen oder anderen Blechen, bekannt und braucht daher nicht weiter erläutert zu werden.

Weitere vorteilhafte Ausgestaltungen der Erfindung sollen nachfolgend anhand eines Ausführungsbeispiels und den beigefügten Figuren exemplarisch erläutert werden.

Es zeigen:
- Figur 1: eine Seitenansicht und eine Draufsicht eines erfindungsgemäß ausgeführten Walzenantriebs beziehungsweise eines erfindungsgemäß ausgeführten Walzgerüsts;
- Figur 2: einen schematischen Schnitt durch den Walzenantrieb gemäß der Figur 1 im Bereich des verzahnten Eingriffs der Zahnkupplungen.

In der Figur 1 a erkennt man eine schematische Seitenansicht und in der Figur 1 b eine Draufsicht auf ein erfindungsgemäß ausgeführtes Walzgerüst beziehungsweise den Walzenantrieb des Walzgerüsts mit einem ersten oberen Antriebsstrang 1 zur Übertragung von Antriebsleistung von einem ersten Antriebsmotor 2 auf eine erste Walze 3 und einem zweiten unteren Antriebsstrang 2 zur Übertragung von Antriebsleistung von einem zweiten Antriebsmotor 4 auf eine zweite Walze 5. Die erste Walze 3 und die zweite Walze 5 bilden zusammen einen Walzspalt 13 aus.

Wie durch den Doppelpfeil 14 angedeutet, ist die erste Walze in Axialrichtung relativ zu der zweiten Walze 5 verschiebbar und weist hierfür eine vergleichsweise größere axiale Erstreckung auf.

Beide Antriebsstränge 1, 2 weisen jeweils eine Gelenkwelle 6 auf, umfassend ein erstes, eine größere Winkelabweichung zulassendes Gelenk 7, und ein zweites, eine größere Winkelabweichung zulassendes Gelenk 8.

Der walzenferne Endteil 6.1 jeder Gelenkwelle 6 ist jeweils einem der Antriebsmotoren 2, 4 zugeordnet und wird von diesem angetrieben. Der walzennahe Endteil 6.2 jeder Gelenkwelle 6 ist jeweils einer der Walzen 3, 5 zugeordnet, um diese unter Zwischenschaltung einer Zahnkupplung 9 mit Längenausgleich anzutreiben. Das walzenferne erste Gelenk 8 der Gelenkwelle 6 und das zweite walzennahe Gelenk 8 der Gelenkwelle 6 sind miteinander über einen Mittelteil 6.3 der Gelenkwelle 6 miteinander verbunden, wobei vorliegend der Mittelteil 6.3 aus drei Abschnitten zusammengesetzt ist, nämlich einem vergleichsweise langen mittleren Abschnitt, an welchem beidseits jeweils ein Teil mit einer Gelenkgabel angeflanscht ist.

Jeder Mittelteil 6.3 der Gelenkwelle wird unmittelbar durch ein neben dem zweiten Gelenk 8 positionierten Radiallager 11 abgestützt. Aufgrund der vorgesehenen Flansche an beiden Enden des Mittelteils 6.3 beziehungsweise dessen mittlerem Abschnitt ist das Lager 11 als über dem Umfang geteiltes Lager ausgeführt, umfassend zwei oder mehr Segmente, insbesondere Kreisringsegmente, die einander anschließbar sind, um einen geschlossenen Lagerring auszubilden.

Die Radiallager 11, welche zusätzlich auch eine Axiallagerfunktion aufweisen könnten, führen nicht nur Gewichts- und Biegekräfte der Gelenkwelle 6 sowie Kräfte aus dem Kardanfehler der Gelenkwelle 6 in ein Lagerfundament 15 ab, sondern tragen zugleich die Zahnkupplung 9, sodass der Antriebszapfen jeder Walze 3, 5 nur noch das halbe Gewicht der Zahnkupplung 9 aufnehmen muss.

Mit 22 ist eine Anpressvorrichtung beziffert, welche vorgesehen ist, um die Zahnkupplung 9 in Richtung der Walzen 3, 5 zu drücken.

Wie man in der Figur 1 erkennen kann, divergieren die Längsachsen 12 der Mittelteile 6.3 der Gelenkwellen 6 zueinander. Ferner ist es auch möglich, dass die walzenfernen Kupplungshälften der Zahnkupplung 9 aufgrund der Winkelabweichungsmöglichkeit in der Zahnkupplung 9 zueinander divergieren, jedoch nicht in dem Ausmaß der Längsachsen 12 der Mittelteile 6.3.

Das Radiallager 11, welches dem ersten Antriebsstrang 1 zugeordnet ist, weist, wie durch die Bemaßungslinien angedeutet ist, einen geringeren Abstand zu der ersten Walze 3 auf als das Radiallager 11, das dem zweiten Antriebsstrang 2 zugeordnet ist.

In der Figur 2 sind nun weitere Details der Zahnkupplungen 9 schematisch dargestellt.

Ganz rechts in der Figur 2 erkennt man den walzenfernen Endbereich einer Hülse 16, die in einer Triebverbindung auf einen Antriebszapfen (nicht dargestellt) der jeweiligen Walze aufgeschoben ist. In Axialrichtung weg von der Walze (nicht dargestellt in der Figur 2) schließt sich die zweite walzennahe Kupplungshälfte 9.2 an, die eine Innenverzahnung 9.3 aufweist. Die Innenverzahnung 9.3 steht in einem verzahnten Eingriff mit einer Außenverzahnung 9.4 der walzenfernen ersten Kupplungshälfte 9.1 der Zahnkupplung 9. Die Außenverzahnung 9.4 der ersten Kupplungshälfte 9.1 weist eine ballige Form auf, wie man sieht, das heißt eine Wölbung, die sich in Axialrichtung in der Zahnkupplung 9 erstreckt.

Die erste Kupplungshälfte 9.1 ist über eine Flanschverbindung 17 mit dem Endteil 6.2 der Gelenkwelle 6 verbunden. Diese Flanschverbindung 17 ist auch in der Figur 1 dargestellt. Man erkennt ferner angedeutet, sowohl in der Figur 1 als auch in der Figur 2, eine zweite Flanschverbindung 19, mit welcher die zweite Kupplungshälfte 9.2 an der den Walzenzapfen umschließenden Hülse 16 angeschlossen ist.

Der axiale Längenausgleich in der Zahnkupplung 9 wird vorliegend durch den verzahnten Eingriff 10, in der Figur 2 mit der Innenverzahnung 9.4 und der Außenverzahnung 9.3, erreicht. Selbstverständlich ist es auch möglich, weitere Maßnahmen für einen Längenausgleich vorzusehen.

Wie man besonders aus der Figur 1 erkennen kann, umschließen die Radiallager 11 jeweils einen Mittelteil 6.3 der Gelenkwelle 6 und sind unmittelbar neben dem Gelenk 8 positioniert. Vorliegend ist die Positionierung direkt angrenzend an der Flanschverbindung 20 gewählt, welche die walzenferne Hälfte 21 des zweiten Gelenks 8, man könnte auch sagen die walzenferne Gelenkgabel, mit dem einstückigen, hier zylindrischen mittleren Abschnitt des Mittelteils 6.3, das, wie ausgeführt, an seinem walzenfernen Ende eine entsprechende Flanschverbindung aufweist, verbindet. Daher ist eine noch nähere Positionierung des Radiallagers 11 in Richtung der Drehachse des zweiten Gelenks 8 nicht oder nur schwer möglich. In jedem Fall ist die Positionierung des Radiallagers 11 abweichend von einer den Mittelteil 6.3 ausbalancierenden Lagerung im Bereich der Mitte des Mittelteils 6.3 beziehungsweise über zwei Stützstellen im Bereich beider Enden des Mittelteils 6.3.

Vorteilhaft reicht das Radiallager 11 nicht bis zur axialen Mitte der Gelenkwelle 6 beziehungsweise des Mittelteils 6.3 der Gelenkwelle 6. Besonders vorteilhaft ist das Radiallager 11 im äußeren Drittel oder im äußeren Viertel der axialen Erstreckung der Gelenkwelle 6 beziehungsweise des Mittelteils 6.3 der Gelenkwelle 6 angeordnet.

## Patentansprüche

1. Walzenantrieb mit
1.1 einem ersten Antriebsstrang (1) zur Übertragung von Antriebsleistung von einem ersten Antriebsmotor (2) zu einer ersten Walze (3);
1.2 einem zweiten Antriebsstrang (2) zur Übertragung von Antriebsleistung von demselben oder einem zweiten Antriebsmotor (4) zu einer zweiten Walze (5);
1.3 beide Antriebsstränge (1, 2) weisen jeweils eine Gelenkwelle (6), umfassend ein erstes, eine größere Winkelabweichung zulassendes Gelenk (7) und ein zweites, eine größere Winkelabweichung zulassendes Gelenk (8), auf;
1.4 ein walzenferner Endteil (6.1) jeder Gelenkwelle (6) ist jeweils einem der Antriebsmotoren (2, 4) oder dem gemeinsamen Antriebsmotor zugeordnet und von diesem angetrieben;
1.5 ein walzennaher Endteil (6.2) jeder Gelenkwelle (6) ist jeweils einer der Walzen (3, 5) zugeordnet, um diese anzutreiben;
1.6 die beiden Endteile (6.1, 6.2) jeder Gelenkwelle (6) sind über die beiden Gelenke (7, 8) und einen an beiden Gelenken (7, 8) angeschlossenen Mittelteil (6.3) miteinander verbunden;
**gekennzeichnet durch** die folgenden Merkmale:
1.7 die beiden walzennahen Endteile (6.2) sind jeweils an einer Zahnkupplung (9) mit Längenausgleich angeschlossen, die zum koaxialen oder im Wesentlichen koaxialen Anschluss an einen Antriebszapfen einer der Walzen (3, 5) bestimmt ist; wobei
1.8 die Zahnkupplung (9) zwei in Längsrichtung verschiebbare, über einen verzahnten Eingriff (10) miteinander in einer Triebverbindung stehende Kupplungshälften (9.1, 9.2) aufweist;
1.9 die Gelenkwelle (6) und die Zahnkupplung (9) des ersten Antriebsstrangs (1) sind über ein erstes gemeinsames Radiallager (11), das unmittelbar am oder neben dem Gelenk (8) zwischen dem Mittelteil (6.3) und dem walzennahen Endteil (6.2) der Gelenkwelle (6) positioniert ist, abgestützt, und die Gelenkwelle (6) und die Zahnkupplung (9) des zweiten Antriebsstrangs (2) sind über ein zweites gemeinsames Radiallager (11), das unmittelbar am oder neben dem Gelenk (8) zwischen dem Mittelteil (6.3) und dem walzennahen Endteil (6.2) der Gelenkwelle (6) positioniert ist, abgestützt.

2. Walzenantrieb gemäß Anspruch 1, **dadurch gekennzeichnet, dass** der Mittelteil (6.3) jeder Gelenkwelle (6) frei von einem Radiallager und/oder frei von jeglichem Wellenlager, das entfernt von dem Gelenk (8) zwischen dem Mittelteil (6.3) und dem walzennahen Endteil (6.2) positioniert ist, ist.

3. Walzenantrieb gemäß einem der Ansprüche 1 oder 2, **dadurch gekennzeichnet, dass** das Radiallager (11) den Mittelteil (6.3) der Gelenkwelle (6) umschließt.

4. Walzenantrieb gemäß Anspruch 3, **dadurch gekennzeichnet, dass** die Zahnkupplung (9) frei von einer eigenen Radiallagerung ist und nur durch die Gelenkwelle (6) und somit durch das Radiallager (11), das den Mittelteil (6.3) der Gelenkwelle (6) umschließt, und den Antriebszapfen der Walze (3, 5) getragen wird.

5. Walzenantrieb gemäß einem der Ansprüche 1 bis 4, **dadurch gekennzeichnet, dass** das erste Gelenk (7) und/oder das zweite Gelenk (8) als Kreuzgelenk oder als Flachzapfenkupplung ausgeführt ist.

6. Walzenantrieb gemäß einem der Ansprüche 1 bis 5, **dadurch gekennzeichnet, dass** das erste Gelenk (7) und das zweite Gelenk (8) in Axialrichtung versetzt zueinander angeordnet sind.

7. Walzenantrieb gemäß einem der Ansprüche 1 bis 6, **dadurch gekennzeichnet, dass** die Mittelteile (6.3) der Gelenkwellen (6) zueinander verschiedene axiale Längen aufweisen.

8. Walzenantrieb gemäß einem der Ansprüche 1 bis 7, **dadurch gekennzeichnet, dass** die Zahnkupplungen (9) zueinander verschiedene axiale Längen aufweisen.

9. Walzenantrieb gemäß einem der Ansprüche 1 bis 8, **dadurch gekennzeichnet, dass** die Zähne, zumindest einer Kupplungshälfte (9.1, 9.2) des verzahnten Eingriffs (10) zwischen den beiden Kupplungshälften (9.1, 9.2) eine ballige Form aufweisen.

10. Walzenantrieb gemäß einem der Ansprüche 1 bis 9, **dadurch gekennzeichnet, dass** im Bereich der Zahnkupplungen (9) eine Anpressvorrichtung (22) vorgesehen ist, welche zumindest die walzenseitige Kupplungshälfte (9.2) der Zahnkupplung (9) in Axialrichtung in Richtung der Walze (3, 5) drückt.

11. Walzenantrieb gemäß einem der Ansprüche 1 bis 10, **dadurch gekennzeichnet, dass** die Abstände in Axialrichtung zwischen jeweils den beiden Radiallagern (11) und den Walzen (3, 5) zueinander verschieden sind.

12. Walzenantrieb gemäß einem der Ansprüche 1 bis 11, **dadurch gekennzeichnet, dass** die Längsachsen (12) der Mittelteile (6.3) der Gelenkwellen (6) zueinander divergieren.

13. Walzenantrieb gemäß einem der Ansprüche 1 bis 12, **dadurch gekennzeichnet, dass** die Längsachsen der beiden walzenfernen Kupplungshälften (9.1) der Zahnkupplung (9) zueinander divergieren.

14. Walzenantrieb gemäß einem der Ansprüche 1 bis 13, **dadurch gekennzeichnet, dass** sich die Verzahnung einer der beiden Kupplungshälften (9.1, 9.2) in Richtung der Längsachse der Zahnkupplung (9) über ein Vielfaches der Verzahnung der anderen Kupplungshälfte (9.1, 9.2) erstreckt.

15. Walzgerüst mit mindestens zwei einen Walzspalt (13) bildenden Walzen (3, 5), die von einem gemeinsamen oder von zwei Antriebsmotoren (2, 4) über einen Walzenantrieb angetrieben werden, **dadurch gekennzeichnet, dass** der Walzenantrieb gemäß einem der Ansprüche 1 bis 14 ausgebildet ist.

## Claims

1. Roller drive, comprising
1.1 a first drive train (1) for transmitting drive power from a first drive motor (2) to a first roller (3);
1.2 a second drive train (2) for transmitting drive power from the same or a second drive motor (4) to a second roller (5);
1.3 the two drive trains (1, 2) each comprise a universal shaft (6), comprising a first joint (7) permitting a larger angular deviation and a second joint (8) permitting a larger angular deviation;
1.4 an end part (6.1) of each universal shaft (6) which is remote from the roller is associated with one of the drive motors (2, 4) or the common drive motor, respectively, and is driven by the same;
1.5 an end part (6.2) of each universal shaft (6) which is close to the roller is associated with one of the rollers (3, 5), respectively, in order to drive the same;
1.6 the two end parts (6.1, 6.2) of each universal shaft (6) are connected with each other via the two joints (7, 8) and a middle part (6.3) connected to both joints (7, 8);
**characterized by** the following features:
1.7 the two end parts (6.2) which are close to the roller are each connected to a toothed coupling (9) with length compensation which is intended for coaxial or substantially coaxial connection to a drive pin of one of the rollers (3, 5), with
1.8 the toothed coupling (9) having two coupling halves (9.1, 9.2) which are displaceable in the longitudinal direction and are in drive connection with each other via a meshing engagement (10);
1.9 the universal shaft (6) and the toothed coupling (9) of the first drive train (1) are supported via a first common radial bearing (11) which is positioned directly on or adjacent to the joint (8) between the middle part (6.3) and the end part (6.2) of the universal shaft (6) which is close to the roller, and the universal shaft (6) and the toothed coupling (9) of the second drive train (2) are supported via a second common radial bearing (11) which is positioned directly on or adjacent to the joint (8) between the middle part (6.3) and the end part (6.2) of the universal joint (6) close to the roller.

2. Roller drive according to claim 1, **characterized in that** the middle part (6.3) of each universal shaft (6) is free from a radial bearing and/or free from any shaft bearing which is positioned remote from the joint (8) between the middle part (6.3) and the end part (6.2) which is close to the roller.

3. Roller drive according to one of the claims 1 or 2, **characterized in that** the radial bearing (11) encloses the middle part (6.3) of the universal shaft (6).

4. Roller drive according to claim 3, **characterized in that** the toothed coupling (9) is free from an own radial bearing and is carried only by the universal shaft (6) and thus by the radial bearing (11) which encloses the middle part (6.3) of the universal shaft (6), and the drive pin of the roller (3, 5).

5. Roller drive according to one of the claims 1 to 4, **characterized in that** the first joint (7) and/or the second joint (8) is/are arranged as a universal joint or a flat-pin coupling.

6. Roller drive according to one of the claims 1 to 5, **characterized in that** the first joint (7) and the second joint (8) are arranged offset in relation to one another in the axial direction.

7. Roller drive according to one of the claims 1 to 6, **characterized in that** the middle parts (6.3) of the universal shafts (6) have different axial lengths in relation to one another.

8. Roller drive according to one of the claims 1 to 7, **characterized in that** the toothed couplings (9) have different axial lengths in relation to one another.

9. Roller drive according to one of the claims 1 to 8, **characterized in that** the teeth of at least one coupling half (9.1, 9.2) of the meshing engagement (10) between the coupling halves (9.1, 9.2) have a crowned shape.

10. Roller drive according to one of the claims 1 to 9, **characterized in that** a pressing apparatus (22) is provided in the region of the toothed couplings (9), which pressing apparatus presses at least the roller-side coupling half (9.2) of the toothed coupling (9) in the axial direction in the direction of the roller (3, 5).

11. Roller drive according to one of the claims 1 to 10, **characterized in that** the distances in the axial direction between the two radial bearings (11) and the rollers (3, 5), respectively, are different in relation to one another.

12. Roller drive according to one of the claims 1 to 11, **characterized in that** the longitudinal axes (12) of the middle parts (6.3) of the universal shafts (6) diverge towards one another.

13. Roller drive according to one of the claims 1 to 12, **characterized in that** the longitudinal axes of the two coupling halves (9.1) of the toothed coupling (9) which are remote from the roller diverge towards one another.

14. Roller drive according to one of the claims 1 to 13, **characterized in that** the toothing of one of the two coupling halves (9.1, 9.2) extends in the direction of the longitudinal axis of the toothed coupling (9) over a multiple of the toothing of the other coupling half (9.1, 9.2).

15. A roller stand with at least two rollers (3, 5) which form a roller gap (13) and which are driven by a common or two drive motors (2, 4) via a roller drive, **characterized in that** the roller drive is arranged according to one of the claims 1 to 14.

## Revendications

1. Entraînement de cylindres comportant
1.1 un premier train d'entraînement (1) pour transférer la puissance d'entraînement d'un premier moteur d'entraînement (2) à un premier cylindre (3);
1.2 un second train d'entraînement (2) pour transférer la puissance d'entraînement à partir de ce dernier ou d'un second moteur d'entraînement (4) à un second cylindre (5);
1.3 les deux trains d'entraînement (1, 2) comportant un arbre articulé (6), comportant une première articulation tolérant (7) un écart angulaire plus grand et une seconde articulation (8) tolérant un écart angulaire plus grand;
1.4 une partie d'extrémité (6.1) de chaque arbre articulé (6) éloignée du cylindre est respectivement associée à l'un des moteurs d'entraînement (2, 4) ou bien au moteur d'entraînement commun et est entraîné par celui-ci;
1.5 une partie d'extrémité (6.2) de chaque arbre articulé (6) proche du cylindre est respectivement associée à l'un des cylindres (3, 5), pour les entraîner;
1.6 les deux parties d'extrémité (6.1, 6.2) de chaque arbre articulé (6) sont reliées l'une à l'autre par le biais des deux articulations (7, 8) et d'une partie intermédiaire (6.3) connectée aux deux articulations (7, 8);
présentant les caractéristiques suivantes:
1.7 les deux parties d'extrémité (6.2) proches du cylindre sont respectivement reliées à un accouplement denté (9) avec compensation de longueur, qui est défini pour raccordement coaxial ou sensiblement coaxial à un tourillon d'entraînement d'un des cylindres (3, 5); dans lequel
1.8 l'accouplement denté (9) présente deux moitiés d'accouplement (9.1, 9.2) en liaison motrice l'une avec l'autre et mobiles dans l'axe longitudinal par le biais d'un engrènement à dents (10);
1.9 l'arbre articulé (6) et l'accouplement denté (9) du premier train d'entraînement (1) sont supportés par le biais d'un premier palier radial commun (11), positionné directement au niveau de ou à côté de l'articulation (8) entre la partie intermédiaire (6.3) et la partie d'extrémité (6.2) de l'arbre articulé (6) proche du cylindre, et l'arbre articulé (6) et l'accouplement denté (9) du second train d'entraînement (1) sont supportés par le biais d'un second palier radial commun (11), positionné directement au niveau de ou à côté de l'articulation (8) entre la partie intermédiaire (6.3) et la partie d'extrémité (6.2) de l'arbre articulé (6) proche du cylindre.

2. Train d'entraînement selon la revendication 1, **caractérisé en ce que** la partie intermédiaire (6.3) de chaque arbre articulé (6) est dénué de palier radial et/ou est dénué de tout palier d'arbre, positionné éloigné de l'articulation (8) entre la partie intermédiaire (6.3) et la partie d'extrémité (6.2) proche du cylindre.

3. Entraînement de cylindres selon l'une des revendications 1 ou 2, **caractérisé en ce que** le palier radial (11) entoure la partie intermédiaire (6.3) de l'arbre articulé (6).

4. Train d'entraînement selon la revendication 3, **caractérisé en ce que** l'accouplement denté (9) est dénué de sa propre suspension radiale et qu'il est uniquement porté par l'arbre articulé (6) et ainsi par le palier radial (11), qui entoure la partie intermédiaire (6.3) de l'arbre articulé (6), de même que le tourillon d'entraînement du cylindre (3, 5).

5. Entraînement de cylindres selon l'une des revendications 1 ou 4, **caractérisé en ce que** la première articulation (7) et/ou la seconde articulation (8) se présentent comme des croisillons ou des accouplements à tourillon plat.

6. Entraînement de cylindres selon l'une des revendications 1 à 5, **caractérisé en ce que** la première articulation (7) et la seconde articulation (8) sont décalées l'une par rapport à l'autre dans la direction axiale.

7. Entraînement de cylindres selon l'une des revendications 1 à 6, **caractérisé en ce que** les parties intermédiaires (6.3) des arbres articulés (6) présentent des longueurs axiales différentes l'une de l'autre.

8. Entraînement de cylindres selon l'une des revendications 1 à 7, **caractérisé en ce que** les accouplements dentés (9) présentent des longueurs axiales différentes l'une de l'autre.

9. Entraînement de cylindres selon l'une des revendications 1 à 8, **caractérisé en ce que** les dents, au moins d'une moitié d'accouplement (9.1, 9.2) de l'engrènement à dents (10) entre les deux moitiés d'accouplement (9.1, 9.2), sont de forme bombé.

10. Entraînement de cylindres selon l'une des revendications 1 à 9, **caractérisé en ce qu'**un dispositif de pression (22) est aménagé dans la zone des accouplements dentés (9) qui presse au moins la moitié d'accouplement (9.2) proche du cylindre de l'accouplement denté (9) vers le cylindre (3, 5) dans la direction axiale.

11. Entraînement de cylindres selon l'une des revendications 1 à 10, **caractérisé en ce que** les intervalles dans la direction axiale entre respectivement les deux paliers radiaux (11) et les cylindres (3, 5) sont différents l'un de l'autre.

12. Entraînement de cylindres selon l'une des revendications 1 à 11, **caractérisé en ce que** les axes longitudinaux (12) des parties intermédiaires (6.3) des arbres articulés (6) divergent l'un de l'autre.

13. Entraînement de cylindres selon l'une des revendications 1 à 12, **caractérisé en ce que** les axes longitudinaux des deux moitiés d'accouplement (9.1) de l'accouplement denté (9) éloignés des cylindres divergent l'un de l'autre.

14. Entraînement de cylindres selon l'une des revendications 1 à 13, **caractérisé en ce que** la denture de l'une des deux moitiés d'accouplement (9.1, 9.2) s'étend en direction de l'axe longitudinal de l'accouplement denté (9) sur un multiple de la denture de l'autre moitié d'accouplement (9.1, 9.2).

15. Cage de laminoir comportant au moins deux cylindres (3, 5) constituant un entrefer (13), lesquels cylindres sont entraînés par un moteur d'entraînement (2, 4) commun ou bien par deux moteurs d'entraînement par le biais d'un entraînement de cylindres, **caractérisé en ce que** l'entraînement de cylindres est conforme à l'une des revendications 1 à 14.
